# EUROPÄISCHE PATENTANMELDUNG

(11) **EP 4 721 992 A1**
(43) Veröffentlichungstag der Anmeldung: **08.04.2026**
(21) Anmeldenummer: 25196039.9
(22) Anmeldetag: 14.08.2025
(51) Int. Cl.: B42D 25/324, B42D 25/328, B42D 25/346, B42D 25/351, B42D 25/364, B42D 25/373, B42D 25/378, B42D 25/435, B42D 25/44, B42D 25/45

(54) **WERTDOKUMENT MIT EINEM SUBSTRAT UND EINEM SICHERHEITSMERKMAL SOWIE ZUGEHÖRIGES HERSTELLUNGSVERFAHREN**

(30) Priorität: 29.08.2024 DE 102024124689
(71) Anmelder: Giesecke+Devrient Currency Technology GmbH, 81677 München (DE)
(72) Erfinder: SCHERER, Kai Herrmann, 83703 Gmund (DE); BÄHR, Annett, 83703 Gmund (DE); ECKER, Verena, 83703 Gmund (DE); WIEDNER, Bernhard, 83703 Gmund (DE); RUDISCH, Tobias, 83703 Gmund (DE); GREGAREK, André, 83703 Gmund (DE); SCHERER, Maik Rudolf Johann, 83703 Gmund (DE); REBER, Nicole, 83703 Gmund (DE)
(74) Vertreter: Zeuner Summerer Stütz

(57) **Zusammenfassung**

Die Erfindung betrifft ein Wertdokument (10), insbesondere eine Banknote, mit einem Substrat (12) und einem mehrelementigen Sicherheitsmerkmal (14). Die mehreren Elemente (30, 32+34, 40) des Sicherheitsmerkmals überlappen einander dabei paarweise zumindest teilweise und wirken zusammen, um ein Kulissenbild (20) zu bilden, bei dem mehrere Bildteile (22, 24, 26) kulissenartig hintereinander angeordnet erscheinen. Das Sicherheitsmerkmal (14) enthält als ein erstes Element ein optisch variables Druckelement (30), das einen ersten Bildteil (22) des Kulissenbilds (20) bildet, und enthält als ein zweites Element ein teilmetallisiertes Folienelement (40) mit transparenten Folienbereichen, bei dem der metallisierte Bereich (42) des Folienelements (40) einen zweiten Bildteil (24) des Kulissenbilds bildet. Das Folienelement (40) ist auf dem Substrat (12) gepassert über dem Druckelement (30) angeordnet und überlappt dieses mit seinem metallisierten Bereich (42) zumindest teilweise. Als drittes Element ist eine durchgehende Öffnung (32), die durch Laserbeaufschlagung oder Stanzung erzeugt werden kann.

## Beschreibung

Die Erfindung betrifft ein Wertdokument, insbesondere eine Banknote, mit einem Substrat und einem Sicherheitsmerkmal. Die Erfindung betrifft auch ein Verfahren zum Herstellen eines solchen Wertdokuments.

Wertdokumente werden zur Absicherung oft mit Sicherheitsmerkmalen ausgestattet, die eine Überprüfung der Echtheit der Wertdokumente gestatten und die zugleich als Schutz vor unerlaubter Reproduktion dienen. Als Sicherheitsmerkmale werden oft folienbasierte Sicherheitselemente eingesetzt, wobei zur Steigerung der Fälschungssicherheit bekannt ist, solche Folienelemente mit durchgehenden Öffnungen oder Durchbrechungsbereichen in dem zugehörigen Wertdokument zu kombinieren.

Die Druckschrift WO 2018/103882 A1 offenbart in diesem Zusammenhang ein Wertdokument mit einem einen Durchbrechungsbereich aufweisenden Wertdokumentsubstrat, das auf seiner Vorderseite mit einem Foliensicherheitselement versehen ist. Durch ein Zusammenspiel von transparenten und nicht-transparenten Teilbereichen des Foliensicherheitselements werden dabei verschiedene Motive für Vorder- und Rückseitenbetrachtung des Wertdokuments erzeugt.

Davon ausgehend liegt der Erfindung die Aufgabe zugrunde, ein Wertdokument der eingangs genannten Art weiter zu verbessern und insbesondere ein Wertdokument anzugeben, dessen Sicherheitsmerkmal eine hohe Fälschungssicherheit mit einem attraktiven visuellen Erscheinungsbild und gro-ßer Gestaltungsfreiheit für den Designer verknüpft.

Diese Aufgabe wird durch die Merkmale der unabhängigen Ansprüche gelöst. Weiterbildungen der Erfindung sind Gegenstand der abhängigen Ansprüche.

Die Erfindung stellt ein Wertdokument mit einem Substrat und einem mehrelementigen Sicherheitsmerkmal bereit. Bei dem Wertdokument kann es sich insbesondere um eine Banknote handeln.

Die mehreren Elemente des Sicherheitsmerkmals überlappen einander paarweise zumindest teilweise und wirken zusammen, um ein Kulissenbild zu bilden, bei dem mehrere Bildteile kulissenartig hintereinander angeordnet erscheinen.

Das Sicherheitsmerkmal enthält als ein erstes Element ein optisch variables Druckelement, das einen ersten Bildteil des Kulissenbilds bildet. Als ein zweites Element enthält das Sicherheitsmerkmal ein teilmetallisiertes Folienelement mit transparenten Folienbereichen, bei dem der metallisierte Bereich des Folienelements einen zweiten Bildteil des Kulissenbilds bildet.

Das Folienelement ist auf dem Substrat gepassert über dem Druckelement angeordnet und überlappt dieses mit seinem metallisierten Bereich zumindest teilweise.

Mit besonderem Vorteil enthält das Sicherheitsmerkmal als ein drittes Element zumindest eine durchgehende Öffnung in dem Substrat und/ oder zumindest einen Abtragungsbereich in dem Druckelement, wobei das dritte Element einen dritten Bildteil des Kulissenbilds bildet und wobei das dritte Element gepassert zu dem Druckelement und dem Folienelement angeordnet ist und jedes dieser Elemente zumindest teilweise überlappt.

Vorteilhaft ist im Abtragungsbereich nur das Druckelement abgetragen, aber keine Aussparung im Substrat erzeugt. Dies kann beispielsweise durch eine Laserabtragung mit geeignet gewählten Laserparametern erfolgen.

Bevorzugt enthält das dritte Element zumindest eine durchgehende Öffnung und zumindest einen zu der durchgehenden Öffnung gepasserten Abtragungsbereich in dem Druckelement. Die durchgehende Öffnung und der Abtragungsbereich sind vorteilhaft durch dasselbe Verfahren erzeugt, beispielsweise durch Laserbeaufschlagung mit unterschiedlichen Laserparametern.

Gemäß einer vorteilhaften Ausgestaltung ist überdeckt das Folienelement das dritte Element, insbesondere die zumindest eine durchgehende Öffnung teilweise oder sogar vollständig und schützt diese.

Das Druckelement enthält vorteilhaft OVI-Pigmente, Aluminium- oder Metallreflexpigmente, Glimmerpigmente, Iriodinpigmente, Flüssigkristallpigmente und/oder Interferenzschichtpigmente.

Gemäß einer vorteilhaften Weiterbildung der Erfindung enthält das Druckelement zumindest bereichsweise einen Lumineszenzstoff, insbesondere fluoreszierende Pigmente. Das Sicherheitsmerkmal erlaubt dann auch eine maschinelle Echtheitsprüfung durch Anregung des Lumineszenzstoffs durch Beaufschlagung mit UV-Strahlung.

Das Druckelement ist bei einer zweckmäßigen Ausgestaltung zwei- oder mehrteilig, wobei die verschiedenen Druckelementteile unterschiedliche visuelle Erscheinungsbilder, insbesondere unterschiedliche Farbkippeffekte, unterschiedliche Brillanz, unterschiedlichen Glanz und/oder unterschiedliche Textur zeigen, und/oder wobei die verschiedenen Druckelementteile unterschiedliche Lumineszenzeigenschaften aufweisen. Visuell können die Druckelementteile insbesondere unterschiedliche Farben oder unterschiedliche Farbkippeffekte aufweisen. Die Farben oder Farbkippeffekte können sich alternativ oder zusätzlich auch in der Brillanz, dem Glanz oder der Textur unterscheiden. Bei der Lumineszenz können die Druckelementteile nicht-lumineszent oder lumineszent sein und im letzteren Fall mit unterschiedlichen Farben lumineszieren. Die Lumineszenzfarben können auch Mischfarben aus mehreren Lumineszenz-Grundfarben sein. Lumineszente Druckelementteile können sich auch durch die Abklingdauer der Lumineszenzemission unterscheiden.

Besonders vorteilhaft ist eine Ausgestaltung, bei der das Druckelement zumindest zwei Druckelementteile enthält, die einerseits unterschiedliche Farbkippeffekte zeigen und andererseits auch unterschiedliche Brillanz, unterschiedlichen Glanz und/oder unterschiedliche Textur aufweisen. Die Brillanz, der Glanz und/oder die Textur der Druckelementteile kann insbesondere durch die Größenverteilung der farbgebenden Pigmente (grob gemahlen/fein gemahlen) eingestellt sein. Die zumindest zwei Druckelementteile bilden zudem bevorzugt zueinander gepasserte Motive.

In einer vorteilhaften Variante enthält das Folienelement in dem metallisierten Bereich eine Aluminiumbeschichtung und/oder eine farbkippende Beschichtung, wobei die Beschichtung des metallisierten Bereichs vorzugsweise opak ist.

Bei einer anderen, ebenfalls vorteilhaften Variante enthält das Folienelement in dem metallisierten Bereich eine semitransparente optisch variable Beschichtung mit in Aufsicht und Durchsicht unterschiedlichem Farbeindruck.

Der metallisierte Bereich des Folienelements kann eben ausgebildet sein, enthält aber in bevorzugten Ausgestaltungen eine Reliefstruktur. Die Reliefstruktur kann insbesondere eine diffraktive Struktur, wie etwa ein Hologramm, ein holographisches Gitterbild oder eine hologrammähnliche Beugungsstruktur darstellen, oder kann auch eine achromatische Struktur, wie etwa eine Mattstruktur, eine Mikrospiegelanordnung, ein Blazegitter mit einem sägezahnartigen Furchenprofil oder eine Fresnellinsen-Anordnung darstellen.

Das Druckelement ist von dem Folienelement in einer vorteilhaften Ausgestaltung vollständig überdeckt und dadurch vor Abrieb geschützt. In einer anderen, ebenfalls vorteilhaften Ausgestaltung ist das Druckelement nur in einem Überdeckungsbereich von dem Folienelement überdeckt und liegt in einem Freibereich außerhalb des Folienelements. Die Größe des Sicherheitsmerkmals ist dann nicht auf die Größe des Folienelements begrenzt, das Sicherheitsmerkmal erstreckt vielmehr auf dem Wertdokument aus dem Folienelement heraus.

In einer vorteilhaften Ausgestaltung zeigen die Elemente des Sicherheitsmerkmals zwei oder mehr unterschiedliche optisch variable Effekte, insbesondere zwei oder mehr unterschiedliche Farbkippeffekte (unterschiedliche Farben bei unterschiedlichen Betrachtungsrichtungen) und/oder Farbwechseleffekte (unterschiedliche Farben bei Aufsicht und Durchsicht) zeigen.

Mit Vorteil liegt das Druckelement des Sicherheitsmerkmals visuell in einer hinteren Ebene des Kulissenbilds und der metallisierte Bereich des Folienelements in einer vorderen Ebene des Kulissenbilds. Vorzugsweise enthält das Sicherheitsmerkmal zusätzlich ein drittes Element der oben genannten Art, welches visuell in einer mittleren Ebene des Kulissenbilds liegt.

Das Substrat des Wertdokuments stellt vorzugsweise ein Papiersubstrat aus einer oder mehreren Papierlagen dar, kann aber auch ein Verbundsubstrat aus zumindest einer Papierlage und zumindest einer Kunststofflage ein reines Kunststoffsubstrat sein.

Die mehreren Elemente des Sicherheitsmerkmals können auf derselben Seite oder auch teilweise auf gegenüberliegenden Seiten des Substrats angeordnet sein. Eine durchgehende Öffnung wird dabei als auf beiden Seiten des Substrats angeordnet angesehen.

Die Erfindung enthält auch ein Verfahren zum Herstellen eines Wertdokuments der beschriebenen Art, bei dem
- die mehreren Elemente des Sicherheitsmerkmals einander paarweise zumindest teilweise überlappend auf und/oder in dem Substrat des Wertdokuments erzeugt werden, und dabei so ausgebildet werden, dass sie zusammenwirken, um ein Kulissenbild zu bilden, bei dem mehrere Bildteile kulissenartig hintereinander angeordnet erscheinen,
- als ein erstes Element des Sicherheitsmerkmals ein optisch variables Druckelement auf das Substrat aufgebracht wird, wobei das Druckelement einen ersten Bildteil des Kulissenbilds bildet, und
- als ein zweites Element ein teilmetallisiertes Folienelement mit transparenten Folienbereichen auf das mit dem Druckelement versehene Substrat aufgebracht wird, wobei der metallisierte Bereich des Folienelements einen zweiten Bildteil des Kulissenbilds bildet,
- wobei das Folienelement auf dem Substrat gepassert über dem Druckelement angeordnet wird und dieses mit seinem metallisierten Bereich zumindest teilweise überlappt.

Bevorzugt wird als ein drittes Element zumindest eine durchgehende Öffnung in das Substrat eingebracht, vorzugsweise durch Laserbeaufschlagung oder Stanzung des Substrats, und/oder wird zumindest einen Abtragungsbereich in dem Druckelement erzeugt, vorzugsweise durch Laserbeaufschlagung des Druckelements, wobei das dritte Element einen dritten Bildteil des Kulissenbilds bildet und wobei das dritte Element gepassert zu dem Druckelement und dem Folienelement angeordnet wird und jedes dieser Elemente zumindest teilweise überlappt.

Mit besonderem Vorteil enthält das dritte Element zumindest eine durchgehende Öffnung und zumindest einen zu der durchgehenden Öffnung gepasserten Abtragungsbereich in dem Druckelement. Die durchgehende Öffnung und der Abtragungsbereich werden dabei beide durch Laserbeaufschlagung des Substrats bzw. des Druckelements erzeugt, vorzugsweise in demselben Arbeitsgang durch Laserbeaufschlagung mit unterschiedlichen Laserparametern.

Die mit Bezug auf das jeweilige erfindungsgemäße Verfahren vorgestellten bevorzugten Ausführungsformen und deren Vorteile gelten entsprechend für das erfindungsgemäße Wertdokument. Die gegenständlichen Komponenten des erfindungsgemäßen Wertdokuments sind jeweils dazu ausgebildet, die jeweiligen Schritte des Verfahrens auszuführen.

Weitere Merkmale der Erfindung ergeben sich aus den Ansprüchen, den Figuren und der Figurenbeschreibung. Ausführungsbeispiele der Erfindung werden nachfolgend anhand schematischer Zeichnungen näher erläutert. In den Figuren werden gleiche oder funktionsgleiche Elemente mit den gleichen Bezugszeichen versehen.

Dabei zeigen:
- Fig. 1: eine schematische Darstellung einer Banknote mit einem Banknotensubstrat und einem erfindungsgemäßen mehrelementigen Sicherheitsmerkmal,
- Fig. 2: eine genauere Darstellung des Sicherheitsmerkmals der Fig. 1 in Aufsicht,
- Fig. 3: schematisch einen Querschnitt der Banknote der Fig. 1 im Bereich des Sicherheitsmerkmals der Fig. 2,
- Fig. 4: in (a) und (b) Zwischenschritte bei der Erzeugung des Sicherheitsmerkmals der Fig. 2,
- Fig. 5: ein Sicherheitsmerkmal nach einer Abwandlung des Ausführungsbeispiels der Figuren 2 bis 4, wobei (a) das Erscheinungsbild des Sicherheitsmerkmals in Aufsicht und (b) in Durchsicht zeigt,
- Fig. 6 und 7: in (a) bis (c) jeweils Zwischenschritte bei der Erzeugung von Sicherheitsmerkmalen nach weiteren Ausführungsbeispielen der Erfindung,
- Fig. 8: in (a) bis (c) jeweils Zwischenschritte bei der Erzeugung eines weiteren erfindungsgemäßen Sicherheitsmerkmals, in (d) das Erscheinungsbild des Sicherheitsmerkmals bei Tageslichtbetrachtung und in (e) das Erscheinungsbild bei zusätzlicher UV-Beleuchtung, und
- Fig. 9: einige bevorzugte Ausgestaltungen des Druckelements erfindungsgemäßer Sicherheitsmerkmale.

Die Erfindung wird nun am Beispiel von Banknoten erläutert. Dabei zeigt Fig. 1 eine schematische Darstellung einer Banknote 10 mit einem Banknotensubstrat 12 und einem erfindungsgemäßen mehrelementigen Sicherheitsmerkmal 14. Das Sicherheitsmerkmal 14 ist in Fig. 2 in Aufsicht genauer dargestellt, Fig. 3 zeigt schematisch einen Querschnitt der Banknote 10 im Bereich des Sicherheitsmerkmals 14 und Figur 4 zeigt in (a) und (b) Zwischenschritte bei der Erzeugung des Sicherheitsmerkmals 14.

Mit Bezug auf die Figuren 2 bis 4 besteht das Sicherheitsmerkmal 14 des Ausführungsbeispiels aus drei, einander paarweise überlappenden Elementen, die in der nachfolgend genauer beschriebenen Art zusammenwirken, um für den Betrachter ein optisch variables Kulissenbild 20 zu erzeugen. Im Ausführungsbeispiel stellt das Kulissenbild zur Illustration eine Erdbeere 20 mit Fruchtfleisch 22, Blättern 24 und Achänen 26 dar.

Der Aufbau erfindungsgemäßer Sicherheitsmerkmale wird nun anhand der Herstellungsschritte bei der Erzeugung des Sicherheitsmerkmals 14 erläutert. Mit Bezug auf Fig. 4(a) wurde bei der Herstellung zunächst mit einer optisch variablen Druckfarbe ein Druckelement 30 auf das Substrat 12 der Banknote 10 aufgedruckt. Die optisch variable Druckfarbe kann beispielsweise opake OVI-Pigmente enthalten, die dem Druckelement 30 bei senkrechter Aufsicht ein rotes Erscheinungsbild verleihen und bei schräger Aufsicht dunkelgrün wirken. Das Druckelement 30 stellt einen ersten Bildteil des Kulissenbilds "Erdbeere" 20 und zeigt das rote Fruchtfleisch 22 der Erdbeere.

Im nächsten Schritt wurden durch Laserbeaufschlagung gepassert zu dem Druckelement 30 eine Mehrzahl von kleinen durchgehenden Öffnungen 32 in das Druckelement 30 und das Banknotensubstrat 12 eingebracht. Durch Laserbeaufschlagung mit geringerer Laserenergie wurde zudem die optisch variable Druckfarbe in mehreren, die Öffnungen 32 jeweils gepassert umgebenden Abtragungsbereichen 34 abgetragen. Die Laserenergie wurde dabei so gewählt, dass die Druckfarbe vollständig abgetragen, aber keine Ausnehmungen oder gar durchgehenden Öffnungen im Papiersubstrat 12 erzeugt werden. Die durchgehenden Öffnungen 32 und die Abtragungsbereiche 34 werden vorteilhaft im selben Arbeitsgang durch dieselbe Laserquelle erzeugt, beispielsweise indem zunächst mit hoher Laserenergie die Öffnungen 32 gebohrt werden und dann mit reduzierter Laserenergie die Druckfarbe in einem Umgebungsbereich um die Öffnungen abgetragen wird. Die durchgehenden Öffnungen 32 und die Abtragungsbereiche 34 bilden zusammen einen dritten Bildteil des Kulissenbilds "Erdbeere" und stellen dabei die Achänen 26 dar.

Weiter wurde ein Folienelement 40 bereichsweise mit einer metallisierten Prägung 42 versehen, beispielsweise durch Aufbringen einer Prägelackschicht 44, Einprägen einer gewünschten Reliefstruktur 46 in die Prägelackschicht, Beschichten der geprägten Lackschicht mit einer Metallisierung 48, etwa aus Aluminium, und bereichsweises Entfernen der metallisierten Prägelackschicht außerhalb der zu erhaltenen Bereiche. Im Ausführungsbeispiel wurde die metallisierte Prägung 42 mit der Umrissform und der Blattstruktur der Erdbeerblätter 24 ausgebildet, zudem gibt die Prägung 42 in einem beabstandeten Teilbereich die Wertangabe "50 €" wieder. Die metallisierte Prägung zeigt ebenfalls ein optisch variables Erscheinungsbild und erscheint im Ausführungsbeispiel bei senkrechter Aufsicht grün, bei Schrägansicht blau.

Das Folienelement 40 wurde dann passergenau so über dem Druckelement 30, den Öffnungen 32 und den Abtragungsbereichen 34 aufgebracht, dass die Darstellung der Erdbeere durch die metallisierte Prägung 42 um die Erdbeerblätter 24 und die unterhalb der Erdbeere angeordnete Wertangabe "50 €" ergänzt wird. Wie in den Fig. 2 und 3 sichtbar, überdeckt das Folienelement 40 das Druckelement 30 und die Öffnungen 32 vollständig und schützt diese dadurch vor Abrieb und Verschmutzung.

Die metallisierte Prägung 42 des Folienelements 40 überlappt sowohl das Druckelement 30 als auch die Öffnungen 32 und Abtragungsbereiche 34 jeweils nur teilweise, so dass ein Teil der Öffnungen 32 und ein Teil des Druckelements 30 durch die Metallisierung 42 verdeckt werden, jeweils ein anderer Teil aber in den transparenten Bereichen des Folienelements 40 sichtbar bleibt.

Wie trotz der schematischen Darstellung der Fig. 2 zu erkennen, sind die Bildteile Fruchtfleisch 22, Achänen 26 und die Blätter 24 scherenschnittartig ausgebildet und übereinander angeordnet, so dass sich für den Betrachter ein Kulissenbild mit mehreren kulissenartig hintereinander liegenden Bildteilen ergibt. Das Sicherheitsmerkmal 14 zeigt zwei verschiedene Farbkippeffekte, nämlich einerseits den Farbkippeffekt der nicht ausgesparten Bereiche des Druckelements 30 und andererseits den Farbkippeffekt der metallisierten Prägung 42.

Durch die Aufteilung des Gesamtmotivs in mehrere Elemente sind die Farben und die Effekte des Sicherheitsmerkmals perfekt zueinander gepassert, da eine Farbe und der zugehörige Effekt jeweils durch dasselbe Element (Druckelement 30, Öffnungen 32/Abtragungsbereiche 34, Metallisierung 48) erzeugt werden, die Elemente mit unterschiedlichen Farben bzw. Effekten aber in verschiedenen, getrennten Ebenen des Sicherheitsmerkmals angeordnet sind. Darüber hinaus entfaltet das Folienelement 40 eine Schutzwirkung für die abgedeckten Öffnungen 32 und das Druckelement 30.

Das erfindungsgemäße Prinzip ermöglicht zahlreiche Designvarianten, von denen nachfolgend einige zur weiteren Illustration der Erfindung näher dargestellt sind.

Figur 5 zeigt ein Sicherheitsmerkmal 50 nach einer Abwandlung des Ausführungsbeispiels der Figuren 2 bis 4, bei dem die Prägelackschicht 44 des Folienelements 40 mit einem semitransparenten Mehrschichtsystem 48 beschichtet ist, das in Aufsicht einen goldenen und in Durchsicht einen bunten, insbesondere blauen Farbton zeigt.

Konkret ist das Mehrschichtsystem 48 hierzu durch eine Gold/Blau-Beschichtung mit zwei teilreflektierenden Schichten und einer dazwischenliegenden dielektrischen Abstandsschicht gebildet. Ein vorteilhafter Aufbau enthält zwei semitransparente metallische Schichten aus Aluminium mit einer Schichtdicke im Bereich von 5 nm bis 20 nm, insbesondere im Bereich von 10 nm bis 14 nm, sowie eine dazwischenliegende dielektrische SiO₂-Schicht, deren Schichtdicke für die Bereitstellung eines Gold/Blau-Farbwechsels vorteilhaft im Bereich von 80 nm bis 100 nm oder von 210 nm bis 240 nm liegt. Auch ein Aufbau mit zwei semitransparenten metallischen Schichten aus Silber mit einer Schichtdicke im Bereich von 15 nm bis 25 nm und einer dielektrischen SiO₂ -Schicht im oben genannten Dickenbereich kommt zur Erzeugung eines Gold/Blau-Farbwechsels in Frage.

Mit Bezug auf Fig. 5(a) zeigt das Sicherheitsmerkmal 50 ähnlich wie Fig. 2 ein Kulissenbild "Erdbeere", allerdings mit in Aufsicht goldfarbenen Erdbeerblättern 24 und goldfarbener Wertangabe "50 €". In den Bereichen der durchgehenden Öffnungen 30 erlaubt das Sicherheitsmerkmal 50 eine Durchsicht, wobei die Öffnungen 32 in den von dem semitransparenten Mehrschichtsystem 48 überdeckten Bereichen (Öffnungen 32-A) blau erscheinen, während die nicht überdeckten Öffnungen (Öffnungen 32-B) in Durchsicht farblos transparent bleiben, wie in Fig. 5(b) illustriert.

Bei dem Sicherheitsmerkmal 60 des weiteren Ausführungsbeispiel der Fig. 6 wurde zur Erzeugung des Sicherheitsmerkmals zunächst mit einer optisch variablen Druckfarbe ein Druckelement 30 auf das Substrat 12 einer Banknote aufgedruckt, wie in Fig. 6(a) gezeigt. Das Druckelement 30 stellt bei diesem Ausführungsbeispiel eine stilisierte Sonne dar und bildet einen ersten Bildteil des Kulissenbilds "Savanne".

Mit Bezug auf Fig. 6(b) wurde dann durch Laserung oder Stanzung gepassert zu dem Druckelement 30 eine durchgehende Öffnung 32 in Form eines Löwen in das Banknotensubstrat 12 und das Druckelement 30 eingebracht. Darüber hinaus wurde umlaufend um die Öffnung 32 in einem Abtragungsbereich 34 die optisch variable Druckfarbe abgetragen, beispielsweise durch Laserbeaufschlagung mit geringerer Laserenergie. Die Öffnung 32 und der Abtragungsbereich 34 stellen die Silhouette eines Löwen vor dem Hintergrund der stilisierten Sonne dar, und bilden einen weiteren Bildteil des Kulissenbilds "Savanne".

Schließlich wurde die Oberfläche eines Folienelements 40 bereichsweise mit einer Metallisierung 48, beispielsweise einer aufgedampften Aluminiumschicht versehen. Die Metallisierung 48 wurde dabei strukturiert mit der Umrissform einer Savannenlandschaft mit den Silhouetten weiterer Wildtiere und, davon räumlich abgesetzt, mit der Wertangabe "50 €" ausgebildet. Das Folienelement 40 wurde dann passergenau über dem Druckelement 30 und der Öffnung 32 mit dem Abtragungsbereich 34 aufgebracht, so dass durch das Zusammenwirken der genannten Elemente ein Kulissenbild aus den Bildteilen "tiefstehende Sonne" (Druckelement 30), "Löwe" (Öffnung 32 und Abtragungsbereich 34) und "Savannenlandschaft" (Metallisierung 48 des Folienelements 40) entsteht, wie in Fig. 6(c) gezeigt.

Bei dem Sicherheitsmerkmal 60 zeigt nur das Druckelements 30 einen Farbkippeffekt von Rot zu Gelb beim Wechsel von senkrechter Aufsicht zur Schrägansicht, während die eben ausgebildete Metallisierung 48 aus allen Betrachtungsrichtungen im Wesentlichen silbrig glänzend erscheint. Auch hier schützt das Folienelement 40 die abgedeckte Öffnung 32 und das Druckelement 30.

Bei dem Ausführungsbeispiel der Fig. 7 wurde zur Erzeugung des Sicherheitsmerkmals 70 eine optisch variable Druckfarbe in Form eines Rechtecks auf das Substrat 12 eines Wertdokuments aufgebracht, um ein Druckelement 30 zu bilden. Das Druckelement 30 zeigt im Ausführungsbeispiel einen Gold-Grün-Farbkippeffekt mit goldenem Erscheinungsbild in Aufsicht und grünen Erscheinungsbild bei Schrägansicht.

Gepassert zu dem Druckelement 30 wurden dann durch Laserung oder Stanzung durchgehende Öffnungen 32 in Form von Schmetterlingen in das Banknotensubstrat 12 und das Druckelement 30 eingebracht, wie in Fig. 7(a) dargestellt. Die Öffnungen 32 überlappen dabei das Druckelement 30 nur teilweise, erweitern das Sicherheitsmerkmal also über die Fläche des Druckelements 30 hinaus. Eine der Öffnungen 32-A ist zusätzlich von einem linienförmigen Abtragungsbereich 34 umgeben, der in geringem Abstand dem Umriss der Öffnung 32-A folgt und in dem die optisch variable Druckfarbe des Druckelements 30 beispielsweise durch Laserbeaufschlagung abgetragen ist. Die anderen Öffnungen 32-B sind nicht von einem solchen Abtragungsbereich umgeben.

Mit Bezug auf Fig. 7(b) wurde weiter ein Folienelement 40 bereitgestellt und zunächst vollflächig mit einer farbkippenden Beschichtung 45 versehen und dann bereichsweise wieder demetallisiert, um eine strukturierte farbkippende Beschichtung 45 in Form eines komplexen Blumenmotivs zu erhalten (in Fig. 7(b) schwarz dargestellt). Die farbkippende Beschichtung 45 weist beispielsweise einen Grün-Magenta Farbkippeffekt mit grünem Erscheinungsbild in Aufsicht und magentafarbenen Erscheinungsbild bei Schrägansicht auf.

Das Folienelement 40 wurde dann passergenau über dem Druckelement 30 und den Öffnungen 32 bzw. dem Abtragungsbereich 34 aufgebracht, so dass durch das Zusammenwirken der genannten Elemente ein Kulissenbild aus den Bildteilen "Farbhintergrund" (Druckelement 30), "Schmetterlinge" (Öffnungen 32 und Abtragungsbereich 34) und "Blumenmotiv" (Beschichtung 45 des Folienelements 40) entsteht, wie in Fig. 7(c) dargestellt.

Bei senkrechter Aufsicht zeigt das Sicherheitsmerkmal 70 das Blumenmotiv der Beschichtung 45 in Grün vor dem goldfarbenen Hintergrund des Druckelements 30. Die Schmetterlinge der Öffnungen 32 heben sich als transparente Bereiche von dem Druckelement 30 ab und werden selbst teilweise von dem Blumenmotiv der Beschichtung 45 verdeckt, so dass sie hinter dem Blumenmotiv aber vor dem Farbhintergrund zu liegen scheinen. Bei Schrägansicht wechseln der Farbhintergrund und das Blumenmotiv die Farbe, der Hintergrund erscheint dann grün und das Blumenmotiv magentafarben, während sich das Erscheinungsbild der transparenten Schmetterlinge nicht verändert. Das Folienelement 40 schützt das überdeckte Druckelement 30, die überdeckten Öffnungen 32-B und den überdeckten Teil der Öffnung 32-A vor Abrieb und Verschmutzung.

Erfindungsgemäße Sicherheitsmerkmale können über die bisher beschriebenen Effekte hinaus auch Lumineszenzeigenschaften aufweisen und dadurch eine versteckte Sicherheitskomponente enthalten.

Mit Bezug auf Fig. 8 wurde zur Erzeugung des Sicherheitsmerkmals 80 auf ein Wertdokumentsubstrat 12 ein zweiteiliges Druckelement 30 aufgebracht, das aus einem optisch variablen Druckelement 36 und einem Lumineszenzelement 38 besteht. Das optisch variable Druckelement 36 stellt im Ausführungsbeispiel einen stilisierten Planeten dar und wurde mit einer optisch variablen Druckfarbe, beispielsweise mit einem Farbkippeffekt von Blau zu Rot aufgedruckt. Das Lumineszenzelement 38 wurde mit einer transparenten, fluoreszierenden Farbe in Form eines planetaren Rings passergenau zu dem Druckelement 36 auf das Substrat 12 aufgedruckt, wie in Fig. 8(a) dargestellt.

Anschließend wurde durch Laserung oder Stanzung gepassert zu dem Druckelement 30 eine durchgehende Öffnung 32 in Form einer Alienfigur in das Wertdokumentsubstrat 12 und das Druckelement 30 eingebracht, wie in Fig. 8(b) gezeigt.

Weiter wurde ein Folienelement 40 bereitgestellt und zunächst vollflächig mit einer farbkippenden Beschichtung 45 versehen und dann bereichsweise demetallisiert, um die farbkippende Beschichtung 45 in Form von Weltraummotiven zu erhalten, wie in Fig. 8(c) dargestellt. Die farbkippende Beschichtung 45 zeigt beispielsweise einen Farbwechsel von Grün zu Blau.

Das Folienelement 40 wurde dann passergenau über dem Druckelement 30 und der Öffnung 32 aufgebracht, so dass durch das Zusammenwirken der genannten Elemente bei Tageslichtbetrachtung ein Kulissenbild aus den Bildteilen "Planet" (optisch variables Druckelement 36), "Alienfigur" (Öffnung 32) und "Weltraummotive" (Beschichtung 45 des Folienelements 40) sichtbar wird, wie in Fig. 8(d) dargestellt. Bei senkrechter Aufsicht erscheint der Planet des Druckelements 36 Blau, die Alienfigur der Öffnung 32 transparent und die den Planeten und die Alienfigur teilweise verdeckenden Weltraummotive der Beschichtung 45 grün. Bei Schrägansicht wechseln der Planet und die Weltraummotive die Farbe, der Planet erscheint dann rot und die Weltraummotive blau, während sich das transparente Erscheinungsbild der Alienfigur nicht verändert. Durch die jeweilige teilweise Verdeckung scheint der Planet des Druckelements 36 in einer hinteren Ebene, die Alienfigur (Öffnung 32) in einer mittleren Ebene und die Weltraummotive der Beschichtung 45 in einer vorderen Ebene des Kulissenbilds zu liegen.

Bei zusätzlicher Beleuchtung des Sicherheitsmerkmals 80 mit UV-Licht 82, beispielsweise durch eine UV-Lampe an einer Kasse oder Kontrollstelle, wird zusätzlich das Lumineszenzelement 38 zum Leuchten angeregt, so dass der Planet des Druckelements 36 dann zu einem Ringplaneten ergänzt wird, wie in Fig. 8(e) gezeigt. Das zusätzliche Erscheinen des leuchtenden planetaren Rings bei UV-Beleuchtung 82 kann als leicht zu memorierendes und leicht erkennbares Echtheitskennzeichen dienen.

Die verschiedenen Elemente Druckelement, Öffnung/Abtragungsbereich und Folienelement können im Rahmen der Erfindung auf vielfältig unterschiedliche Weise ausgebildet sein.

Grundsätzlich kann das Druckelement eines erfindungsgemäßen Sicherheitsmerkmals vorteilhaft OVI-Pigmente, Aluminium- oder Metallreflexpigmente, Glimmerpigmente, Iriodinpigmente, Flüssigkristallpigmente oder Interferenzschichtpigmente enthalten. Das Druckelement kann einteilig oder auch mehrteilig sein, wobei die verschiedenen Teile insbesondere unterschiedliche visuelle Erscheinungsbilder und/oder unterschiedliche Lumineszenzeigenschaften aufweisen.

Visuell können sich zwei Teilelemente im Farbton oder auch in der Brillanz der gezeigten Farbe unterscheiden, wobei die Brillanz insbesondere durch unterschiedliche Pigmentgröße der farbgebenden Pigmente eingestellt werden kann. Die Lumineszenzeigenschaften können durch eine Beimischung eines oder mehrerer verschiedener Lumineszenzstoffe zu den optisch variablen Druckfarben eingestellt werden. Im sichtbaren Spektralbereich sind die beigemischten Lumineszenzstoffe dabei vorteilhaft transparent.

Figur 9 illustriert schematisch einige bevorzugte Ausgestaltungen des Druckelements erfindungsgemäßer Sicherheitsmerkmale. Beispielhaft sind zweiteilige Druckelemente gezeigt, es versteht sich aber, dass die Druckelemente auch drei oder mehr Teile mit unterschiedlichen visuellen Erscheinungsbildern und/oder unterschiedlichen Lumineszenzeigenschaften aufweisen können.

Figur 9(a) zeigt ein zweiteiliges Druckelement 100 mit einem ersten Druckelementteil 102 und einem zweiten Druckelementteil 104. Visuell zeigen die beiden Druckelementteile 102, 104 der Fig. 9(a) dasselbe Erscheinungsbild, da sie jeweils dasselbe visuelle Effektpigment mit demselben Mahlgrad enthalten. Die Druckelementteile 102, 104 unterscheiden sich allerdings in ihren Lumineszenzeigenschaften, wie in den Figuren 9(b) bis (d) illustriert.

Bei der Variante der Fig. 9(b) enthält die Druckfarbe des ersten Druckelementteils 102 einen visuell transparenten Lumineszenzstoff, beispielsweise fluoreszierende Pigmente, während der zweite Druckelementteil 104 keinen Lumineszenzstoff enthält und bei UV-Beleuchtung nicht luminesziert. Die beiden visuell nicht unterscheidbaren Druckelementteile 102, 104, zeigen daher bei UV-Bestrahlung 106 deutlich unterschiedliche Erscheinungsbilder und erhöhen dadurch die Echtheitsabsicherung durch das Sicherheitsmerkmal.

Figur 9(c) zeigt eine weitere Variante, bei der die Druckfarbe des zweiten Druckelementteils 104 einen visuell transparenten Lumineszenzstoff enthält, während der erste Druckelementteil 102 keinen Lumineszenzstoff aufweist und bei UV-Beleuchtung 106 daher nicht luminesziert. Bei der Ausgestaltung der Fig. 9(d) enthalten beide Druckelementteile 102, 104 einen visuell transparenten Lumineszenzstoff, allerdings mit unterschiedlicher Lumineszenzfarbe. Bei UV-Bestrahlung 106 zeigt das Druckelement 100 daher ein zweifarbiges Lumineszenzmotiv.

Die Figuren 9(e) und 9(f) zeigte Abwandlungen der Gestaltung der Fig. 9(a), bei denen die Druckelementteile 102, 104 auch ohne UV-Beleuchtung ein unterschiedliches Erscheinungsbild aufweisen. Bei der Ausgestaltung der Fig. 9(e) enthält die Druckfarbe des ersten Druckelementteils 102 ein fein gemahlenes visuelles Effektpigment, während die Druckfarbe des zweiten Druckelementteils 104 dasselbe Effektpigment in grob gemahlener Form enthält. Die beiden Druckelementteile erscheinen daher visuell mit demselben Farbton, unterscheiden sich aber in der Brillanz der Farbe.

Bei der Ausgestaltung der Fig. 9(f) enthält die Druckfarbe des ersten Druckelementteils 102 ein erstes visuelles Effektpigment, während die Druckfarbe des zweiten Druckelementteils 104 ein zweites visuelles Effektpigment mit einem anderen Farbort enthält. Die beiden Druckelementteile 102, 104 erscheinen daher bereits visuell mit unterschiedlichem Farbton.

Es versteht sich, dass einer oder beide der Druckelementteile 102, 104 der Ausgestaltungen der Figuren 9(e) und 9(f) zusätzlich lumineszierende Eigenschaften haben kann, wie in Figuren 9(b) bis (d) erläutert.

Verschiedenen Varianten der Ausbildung der durchgehenden Öffnung, des Abtragungsbereichs und des Folienelements erfindungsgemäßer Sicherheitsmerkmale wurden weiter oben bereits beschrieben.

## Patentansprüche

1. Wertdokument, insbesondere Banknote, mit einem Substrat und einem mehrelementigen Sicherheitsmerkmal, bei dem
- die mehreren Elemente des Sicherheitsmerkmals einander paarweise zumindest teilweise überlappen und zusammenwirken, um ein Kulissenbild zu bilden, bei dem mehrere Bildteile kulissenartig hintereinander angeordnet erscheinen,
- das Sicherheitsmerkmal als ein erstes Element ein optisch variables Druckelement enthält, das einen ersten Bildteil des Kulissenbilds bildet, und
- das Sicherheitsmerkmal als ein zweites Element ein teilmetallisiertes Folienelement mit transparenten Folienbereichen enthält, bei dem der metallisierte Bereich des Folienelements einen zweiten Bildteil des Kulissenbilds bildet,
- wobei das Folienelement auf dem Substrat gepassert über dem Druckelement angeordnet ist und dieses mit seinem metallisierten Bereich zumindest teilweise überlappt.

2. Wertdokument nach Anspruch 1, **dadurch gekennzeichnet, dass** das Sicherheitsmerkmal als ein drittes Element zumindest eine durchgehende Öffnung in dem Substrat und/ oder zumindest einen Abtragungsbereich in dem Druckelement enthält, wobei das dritte Element einen dritten Bildteil des Kulissenbilds bildet und wobei das dritte Element gepassert zu dem Druckelement und dem Folienelement angeordnet ist und jedes dieser Elemente zumindest teilweise überlappt.

3. Wertdokument nach Anspruch 2, **dadurch gekennzeichnet, dass** das dritte Element zumindest eine durchgehende Öffnung und zumindest einen zu der durchgehenden Öffnung gepasserten Abtragungsbereich in dem Druckelement enthält.

4. Wertdokument nach Anspruch 2 oder 3, **dadurch gekennzeichnet, dass** das Folienelement das dritte Element, insbesondere die zumindest eine durchgehende Öffnung teilweise oder sogar vollständig überdeckt und schützt.

5. Wertdokument nach wenigstens einem der Ansprüche 1 bis 4, **dadurch gekennzeichnet, dass** das Druckelement OVI-Pigmente, Aluminium- oder Metallreflexpigmente, Glimmerpigmente, Iriodinpigmente, Flüssigkristallpigmente und/ oder Interferenzschichtpigmente enthält.

6. Wertdokument nach wenigstens einem der Ansprüche 1 bis 5, **dadurch gekennzeichnet, dass** das Druckelement zumindest bereichsweise einen Lumineszenzstoff, insbesondere fluoreszierende Pigmente enthält.

7. Wertdokument nach wenigstens einem der Ansprüche 1 bis 6, **dadurch gekennzeichnet, dass** das Druckelement zwei- oder mehrteilig ist, wobei die verschiedenen Druckelementteile unterschiedliche visuelle Erscheinungsbilder, insbesondere unterschiedliche Farbkippeffekte, unterschiedliche Brillanz, unterschiedlichen Glanz und/oder unterschiedliche Textur zeigen, und/oder wobei die verschiedenen Druckelementteile unterschiedliche Lumineszenzeigenschaften aufweisen.

8. Wertdokument nach wenigstens einem der Ansprüche 1 bis 7, **dadurch gekennzeichnet, dass**
- das Folienelement in dem metallisierten Bereich eine Aluminiumbeschichtung und/oder eine farbkippende Beschichtung enthält, wobei die Beschichtung des metallisierten Bereichs vorzugsweise opak ist, oder dass
- das Folienelement in dem metallisierten Bereich eine semitransparente optisch variable Beschichtung mit in Aufsicht und Durchsicht unterschiedlichem Farbeindruck enthält.

9. Wertdokument nach wenigstens einem der Ansprüche 1 bis 8, **dadurch gekennzeichnet, dass** das Folienelement zumindest in dem metallisierten Bereich eine Reliefstruktur enthält, insbesondere eine diffraktive Struktur, wie etwa ein Hologramm, ein holographisches Gitterbild oder eine hologrammähnliche Beugungsstruktur darstellt, oder eine achromatische Struktur, wie etwa eine Mattstruktur, eine Mikrospiegelanordnung, ein Blazegitter mit einem sägezahnartigen Furchenprofil oder eine Fresnellinsen-Anordnung darstellt.

10. Wertdokument nach wenigstens einem der Ansprüche 1 bis 9, **dadurch gekennzeichnet, dass** das Druckelement in einem Überdeckungsbereich von dem Folienelement überdeckt ist und in einem Freibereich außerhalb des Folienelements liegt.

11. Wertdokument nach wenigstens einem der Ansprüche 1 bis 10, **dadurch gekennzeichnet, dass** die Elemente des Sicherheitsmerkmals zwei oder mehr unterschiedliche optisch variable Effekte, insbesondere zwei oder mehr unterschiedliche Farbkippeffekte und Farbwechseleffekte zeigen.

12. Wertdokument nach wenigstens einem der Ansprüche 1 bis 11, **dadurch gekennzeichnet, dass** das Druckelement visuell in einer hinteren Ebene des Kulissenbilds und der metallisierte Bereich des Folienelements in einer vorderen Ebene des Kulissenbilds liegt, vorzugsweise, dass das Sicherheitsmerkmal zusätzlich ein drittes Element nach Anspruch 2 enthält, das visuell in einer mittleren Ebene des Kulissenbilds liegt.

13. Verfahren zum Herstellen eines Wertdokuments nach einem der Ansprüche 1 bis 12, bei dem
- die mehreren Elemente des Sicherheitsmerkmals einander paarweise zumindest teilweise überlappend auf und/oder in dem Substrat des Wertdokuments erzeugt werden, und dabei so ausgebildet werden, dass sie zusammenwirken, um ein Kulissenbild zu bilden, bei dem mehrere Bildteile kulissenartig hintereinander angeordnet erscheinen,
- als ein erstes Element des Sicherheitsmerkmals ein optisch variables Druckelement auf das Substrat aufgebracht wird, wobei das Druckelement einen ersten Bildteil des Kulissenbilds bildet, und
- als ein zweites Element ein teilmetallisiertes Folienelement mit transparenten Folienbereichen auf das mit dem Druckelement versehene Substrat aufgebracht wird, wobei der metallisierte Bereich des Folienelements einen zweiten Bildteil des Kulissenbilds bildet,
- wobei das Folienelement auf dem Substrat gepassert über dem Druckelement angeordnet wird und dieses mit seinem metallisierten Bereich zumindest teilweise überlappt.

14. Verfahren nach Anspruch 13, **dadurch gekennzeichnet, dass** als ein drittes Element zumindest eine durchgehende Öffnung in das Substrat eingebracht wird, vorzugsweise durch Laserbeaufschlagung oder eine Stanzung des Substrats, und/oder zumindest einen Abtragungsbereich in dem Druckelement erzeugt wird, vorzugsweise durch Laserbeaufschlagung des Druckelements, wobei das dritte Element einen dritten Bildteil des Kulissenbilds bildet und wobei das dritte Element gepassert zu dem Druckelement und dem Folienelement angeordnet wird und jedes dieser Elemente zumindest teilweise überlappt.

15. Verfahren nach Anspruch 14, **dadurch gekennzeichnet, dass** das dritte Element zumindest eine durchgehende Öffnung und zumindest einen zu der durchgehenden Öffnung gepasserten Abtragungsbereich in dem Druckelement enthält, und die durchgehende Öffnung und der Abtragungsbereich beide durch Laserbeaufschlagung des Substrats bzw. des Druckelements erzeugt werden, vorzugsweise in demselben Arbeitsgang durch Laserbeaufschlagung mit unterschiedlichen Laserparametern.
